# EUROPÄISCHE PATENTSCHRIFT

(11) **EP 0 181 285 B1**
(45) Veröffentlichungstag und Bekanntmachung des Hinweises auf die Patenterteilung: **19.04.1989**
(21) Anmeldenummer: 85810494.6
(22) Anmeldetag: 29.10.1985
(51) Int. Cl.: E04B 2/76, A47B 47/02, E04D 3/08, F16B 5/00, E06B 3/96

(54) **Anschlussverbindung für vorwiegend Halbhohl- und Hohlprofile**
Connection joint for mainly semi-hollow and hollow section profiles
Jonction pour profils essentiellement creux et demi-ouverts

(30) Priorität: 05.11.1984 CH 5281/84
(43) Veröffentlichungstag der Anmeldung: 14.05.1986
(73) Patentinhaber: Vollenweider, Karl, CH-8260 Wagenhausen (CH)
(72) Erfinder: Vollenweider, Karl, CH-8260 Wagenhausen (CH)

(56) Entgegenhaltungen:
- AT-B- 365 265
- DE-A- 2 053 228
- DE-A- 2 150 236
- DE-A- 2 312 701
- FR-A- 2 244 057
- US-A- 3 456 966
- US-A- 3 772 837

## Beschreibung

Die Erfindung betrifft eine Verbindung für vorwiegend Halbhohl- und Hohlprofile mit den im Oberbegriff des Patentanspruchs 1 aufgeführten Merkmalen. Solche Anschlüsse kommen insbesondere bei Konstruktionen von Fassaden, Metallglaswänden und Gestellen vor, somit auf einem Gebiet auf dem viele derartige Konstruktionen bekannt sind.

Bei einer bekannten Verbindung gemäss DE-A-2 053 228 wird eine lösbare T-förmige Verbindung zwischen einem Hohlprofil (Tragrohr) und einem Grundprofil (Standrohr) beschrieben, die mit einem im Hohlprofil befestigten Anschlußstück (Halterung) versehen ist. Dieses Anschlußstück weist mindestens einen Steckbolzen (Zapfen) auf, welcher die Wand des Grundprofils durchsetzt und mindestens eine Nute aufweist, in der ein Schenkel eines U-förmigen an der vom Steckbolzen durchsetzten Wand im Innern des Grundprofils abgestützten Keils festgehalten wird. Derartige Verbindungen können wegen dem im Halbhohl- oder Hohlprofil befestigten Anschlußstück nicht zwischen fest fixierte Grundprofile montiert werden. Die vorstehenden Verbindungsteile stören den Einbau, daher müssen abwechslungsweise Halbhohl- oder Hohlprofile und Grundprofile montiert werden. Auch der Ausbau eines einzelnen Halbhol- od. Hohlprofils ist nur möglich durch Demontage der Grundprofile. Die Erfindung, wie sie in den Ansprüchen gekennzeichnet ist, bringt eine Anschlussvorrichtung, die all den vielseitigen Ansprüche, die an ein solches System gestellt werden genügt und sehr einfach in der Fabrikation und Montage ist.

Die Erfindung ermöglicht vorallem Sprossenverbindungen von waagrechten und senkrechtlaufenden Metallprofilen und lose Stossanschlüsse von gleichgerichteten Profilen. Sie ist überall dort anwendbar, wo Halbhohl-oder Hohlprofile an andere Bauteile angeschlossen werden müssen. Das in das Stirnende des Halbhohl- oder Hohlprofils eingesetzte Anschlußstück ist derart geführt, dass es sich nur in der Richtung der Achse des Halbhohl- oder Hohlprofils, mit einer Schraube in einem Langloch geführt, bis zur vollständigen Versenkung verschieben lässt. Es weist mindestens zwei feste Steckbolzen auf, die in entsprechende Bohrungen des Grundprofils eingreifen und hat eine Basisfläche, die an das Grundprofil zu liegen kommt und mit durch die Steckbolzen geführte Verbindungselemente herangezogen und unverrückbar befestigt wird. Ferner weist es einen Schraubkanal auf für die Aufnahme einer Schraube, mit welcher das Halbhohl- oder Hohlprofil am Anschlußstück befestigt wird.

Eine Kunststoffplatte liegt zwischen Stirnseite des Halbhohl- oder Hohlprofils und dem Grundprofil, die mit Durchbrüchen in der Grundfläche für das Durchschieben der Steckbolzen versehen ist und mit Lippen, welche die Fugen zwischen den beiden Profilen abschliessen, Toleranzen aufnehmen und Geräusche dämpfen. Sie können eine Anschlussfuge aufweisen für die Aufnahme eines Dichtungsrahmens und oder einer Dichtungsmasse.

Die Erfindung wird nachstehend anhand der beiliegenden Zeichnungen beispielweise erleutert. Es zeigen
Fig. 1 Die Anschlussvorrichtung als Sprossenverbinder mit vollständig im Halbhohl- oder Hohlprofil eingefahrenem Anschlußstück
Fig. 2 do. mit ausgefahrenem Anschlußstück
Fig. 3 Die Anschlussvorrichtung mit einem Pfostenprofil verbunden, in der Ansicht senkrecht zur Verbindungsebene
Fig. 4 do. im Grundriss, dh. im rechten Winkel zu Fig. 3
Fig. 5 Die Anschlussvorrichtung als Sprossenverbindung in räumlicher Darstellung der Einzelteile
Fig. 6 Kunststoffplatte für Anschlussvorrichtung, Ansicht in Richtung der Achse des anzuschliessenden Profils
Fig. 7 do. jedoch im Schnitt
Fig. 8 Die Anschlussvorrichtung mit Verwendung der Kunststoffplatte in räumlicher Darstellung der Einzelteile

Mit (1) ist das Halbhohl- oder Hohlprofil bezeichnet und mit (2) das Grundprofil, das heisst das Bauteil, an welches das Halbhohl- oder Hohlprofil angeschlossen wird.

In das anzuschliessende Stirnende des Halbhohl- oder Hohlprofils (1) wird das Anschlußstück (3) eingesetzt. Dieses kann ein Abschnitt eines Strangpressprofils, ein Gußstück, oder ein geschmiedetes Teil sein. Es ist derart gestaltet, dass es im Profil (1) möglichst spielfrei, parallel zu dessen Längsachse verschieblich ist. Das Anschlußstück hat im Wesentlichen zwei Basisstege (4) und (5), die parallel zur Anschlussfläche des Grundprofils (2) liegen. In diesen beiden Basisstegen sind mindestens zwei Steckbolzen (6) fest verankert. Diese Bolzen weisen Bohrungen (7) auf für Gewinde-, angeflachte Keil- oder andere Stifte. Am Steg (4) ist in Richtung der Achse des Profils (1) ein Steg mit Schraubkanal (10) angebracht. In diesem Schraubkanal wird die Schraube (11) eingedreht. In das Profil (1) ist in entsprechender Lage ein Langloch (12) gestanzt oder gefräst, durch welches mit Schraube (11) das Anschlussstück (3) im Profil (1) fixiert werden kann. Mit der Schraube (11) kann das Anschlußstück im Profil verschoben werden (Fig. 1, und 5). Das Langloch (12) ist so lange, dass das Anschlußstück (3) vollständig in das Profil (1) versenkt werden kann. Die äusserste Stellung entspricht dem Spiel, oder dem Dichtungsspalt, der beim Anschluss an das Grundprofil (2) gewünscht wird, oder der mit der Lippe (23) der Kunststoffplatte (18) überbrückt werden kann.

Dank der Verschubmöglichkeit des Anschlußstücks kann zwischen fest fixierten Grundprofilen (2) auch wenn kein Spiel vorhanden ist, das Profil (1) von beliebiger Seite her eingefahren werden. Die Unterlagscheibe (13) kann aus Kunststoff bestehen, wodurch ev. Gleitgeräusche vermieden werden. Es können mit dieser, oder auch ohne, Metallunterlagscheiben, Federringe etc. verwendet werden. Im Grundprofil (2) sind in gegebener Position die Bohrungen (14) anzubringen und entsprechend die Bohrungen (15) über die Stirnfläche von Profil (1) werden die Kunststoffplatten (18) gestülpt. Dank der Nocken (20) bleiben die Kunststoffplatten (18) am Profil gut haften. Sie bleiben in ihrer Position fest, wofür auch die Stege (21) sorgen, die an der Innenfläche von Profil (1) anliegen (Fig.7, 8 und 9).

Beim Einschieben des Profils (1) zwischen die Grundprofile (2) schützt die Kunststoffplatte (18) vor Beschädigung der Profiloberfläche.

Ist das Profil (1) gegenüber Profil (2) in seine Einbaulage gebracht, wird mit Schraube (11) das Anschlußstück (3) herausgeschoben (Fig. 3 und 4). Die Steckbolzen (6) zentrieren das Profil (1) in seiner Lage, indem sie in die Bohrungen (14) einfahren. Liegt der Basissteg (5)an der Wandung des Grundprofils an, wird durch die Bohrung (15) der Stift (8) so weit aus seiner Bohrung herausgetrieben, bis er festsitzt. Dadurch wird die Basisfläche (16) und die Kunststoffplatte (18) fest an die Anschlussfläche von Profil (2) herangezogen und in dieser Lage kraftschlüssig verbunden.

Die Anschlussfuge zwischen Profil (1) und Grundprofil (2) wird mit den Lippen (21) der Kunststoffplatte (18), oder mit einer in die Ausnehmung (17) eingefügten Kunststoffdichtung abgeschlossen. Je nach Dichtungs- resp. Anschlussart kann das Profil (1) auf dem Anschlußstück (3) auf den gewünschten Abstand verschoben werden, worauf es in diesem, durch Anziehen der Schraube (11) fest mit dem Anschlußstück (3) verbunden wird.

## Patentansprüche

1. Profilanschluss eines Halbhohl- und Halbhohlprofils (1) an ein Grundprofil (2) mit in die Stirnenden der Halbhohl- und Hohlprofile (1) eingesetzten Anschlußstücken (3), die aus Strangpressprofil-Abschnitten, Guss- oder Schmiedestücken gefertigt sind und einen oder mehrere Steckbolzen (6) tragen, welche in das Grundprofil (2) hineinragen, dadurch gekennzeichnet, dass das Anschlußstück (3) im Halbhohl- oder Hohlprofil (1) derart geführt ist, dass es sich nur in der Achsrichtung des Profils (1) verschieben lässt, mindestens 2 Steckbolzen (6) aufweist, die in entsprechende Bohrungen (14) des Grundprofils (2) eingeschoben und dort mit beliebig geformten Stiften (8), welche durch Bohrungen (7) in den Bolzen (6) getrieben sind, fixiert sind, wobei sich das Anschlussstück (3) mit einer Schraube (11) entsprechend einem Langloch (12) im Profil (1) verschieben und dabei im Profil (1) voll versenken lässt, was erlaubt, das Profil (1) von beliebiger Seite her zwischen fest positionierte Grundprofile (2) an vorgeschriebener Stelle einzubauen, dass das Anschlußstück (3) mit einem Fugenabschluss aus einer Kunststoffdichtung, welche in die Aufnehmung (17) eingelegt ist, oder aus einer Kunststoffplatte (18), die auf das Profil (1) aufgeschoben ist, versehen ist, derart, dass die Grundfläche (19) der Kunststoffplatte (18) zwischen der Basisfläche des Anschlußstücks (3) und dem Grundprofil (2) zu liegen kommt, sowie Durchbrüche in der Grundfläche für das Durchschieben der Steckbolzen (6), und Lippen (23) aufweist, welche die sichtbaren Anschlusskanten sauber abdecken, und neben der Fugenabschlussfunktion zusätzlich Schalldämpfung bei Bewegung der Metallkonstruktion übernimmt, und dass das Anschlußstück (3) mit der Schraube (11) fest mit Profil (1) verbunden ist.

2. Profilanschluss nach Patentanspruch 1, dadurch gekennzeichnet, dass der Stift (8) ein Gewindestift ist, der beim Eindrehen das Anschlussstück (3) mit dem Grundprofil (2) kraftschlüssig verbindet, aber auch wieder gelöst werden kann, so dass das Profil (1) jederzeit einzeln wieder ausgebaut werden kann.

3. Profilanschluss nach Patentanspruch 1, dadurch gekennzeichnet, dass die Bohrung (7) im Steckbolzen (6) schief zu dessen Achse steht, womit eine grössere Toleranz der Verbindung aufgenommen, und die Fläche (19) der Kunststoffplatte (18) festgepresst werden kann.

4. Profilanschluss nach Patentanspruch 1, dadurch gekennzeichnet, dass der Stifft (8) ein Keilstift ist, der beim Einschlagen das Anschlußstück (3) und die dazwischenliegende Kunststoffplatte (18) mit dem Grundprofil (2) fest verbindet.

5. Profilanschluss nach Patentanspruch 1 dadurch gekennzeichnet, dass der Steg (9) schräg zum Basissteg (4) steht und dadurch schräge Anschlüsse in der Wandebene erlaubt.

6. Profilanschluss nach Patentanspruch 1 dadurch gekennzeichnet, dass der Steg (9) senkrecht auf dem Basissteg (4) steht, aber schräg geschnitten ist, womit räumliche, schräge Innen- und Aussenecken gebaut werden können.

7. Profilanschluss nach Patentanspruch 1 dadurch gekennzeichnet, dass zwischen Schraube (11) und Profil (1) eine Kunststoffscheibe (13) eingebaut ist, welche das geräuschlose Gleiten gewährleistet.

8. Profilanschluss nach Patentanspruch 1 dadurch gekennzeichnet, dass die Kunststoffplatte (18) einen Nocken (20) aufweist, der sich in der Schraubennute von Profil (1) festklemmt, damit das Herausfallen der Kunststoffplatte gehindert wird, gleichzeitig den Schraubenkanal abschliesst und zusammen mit den Stegen (21), die an der Innenwand von Profil (1) anliegen, die Kunststoffplatte vor Rutschen und Verdrehen sichert.

9. Profilanschluss nach Patentanspruch 1 dadurch gekennzeichnet, dass Ausschnitte (24) in der Fläche (19) das Durchführen der Dichtungen, welche in den Nuten von Profil (1) liegen, erlaubt.

10. Profilanschluss nach Patentanspruch 1 dadurch gekennzeichnet, dass die Kunststoffplatte (18) Abschlusslippen (23) hat, die so gestaltet sind, dass sie Dilatationen der Konstruktion aufnehmen können, wobei die Länge des Langlochs (12) so bestimmt ist, dass keine offene Fuge zwischen Lippe und Profil (1) entsteht.

## Claims

1. Connection between a hollow or semi-hollow section (1) and a main section (2) by means of a connecting piece (3) in the form of a section length, casting or forging piece, introduced into the end of the hollow or semi-hollow section (1) and provided with one or more pins engageable through the wall of the main section, characterised by the fact that within the hollow or semi-hollow section (1) the connecting piece (3) can move only in the longitudinal direction of the section, that it is provided with at least two pins (6) engageable in corresponding holes (14) made in the main section (2) and fixable therein by keying means (8) of any suitable form introduced into holes (7) in the pins (6), whereby the connecting piece may be moved within the section (1) by means of a screw (11) slidable along a longitudinal slot (12), so far backwards as to be situated completely within the section (1) which allows the section (1) to be mounted from any side into a prescribed position between two main sections (2) already in place, and that the connecting piece is provided with a gap filler in form of a plastic sealing furniture introduced into the grooves (17) or of a plate (18) of synthetic material applied to the end face of section (1) so that surface (19) of plate (18) is comprised between the base (16) of the connecting piece (3) and a face of main section (2), the said surface (19) presenting passages for the pins (6) as well as overlaps (23) extending over the end of section (1) and assuming, in addition to the function of sealing the joint, also the function of a noice reduction means when relative movements occur between the sections, the connecting piece being fixed to section (1) by means of the screw (11).

2. Connection according to claim 1, in which the keying means (8) is a threaded rod which, after having been screwed into the holes (7), fixes the connecting piece (3) to the section (2), but may also be unscrewed in case it should be necessary to remove only section (1).

3. Connection according to claim 1, in which the hole (7) is directed obliquely with respect to the axis thereof so as to take into account greater tolerances in the joint and to enable surface (19) of plate (18) to be clamped into place.

4. Connection according to claim 1, in'which the keying means (8) has the form of a wedge which when driven into the hole (7) of the pins (6) firmly fixes the connecting piece (3) and the interposed plate (18) to the main section (2).

5. Connection according to claim 1, in which the web (9) is oblique with respect to the base (16) of the connecting piece (3) in order to permit oblique joints in the plane of the wall.

6. Connection according to claim 1, in which the web (9) is perpendicular to the base of the connecting piece (3) but is cut obliquely in order to enable the construction of angle joints out of the plane of the wall, towards the one or the other side of the wall.

7. Connection according to claim 1, in which a washer (13) of synthetic material is placed between the screw (11) and the section (1) for noiseless gliding.

8. Connection according to claim 1, in which the plate (18) of synthetic material has a projection (20) which may be wedged into the groove of section (1) wherein the screw (11) is lodged, thus holding plate (18) in place and simultaneously closing off the end of the said groove, and together with the ribs (21) contacting the inner surfaces of section (1), prevents gliding or rotating of the plate (18).

9. Connection according to claim 1, in which the surface (19) of the plate (18) shows recesses (24) as passages for sealing strips set in corresponding grooves of section (1).

10. Connection according to claim 1, in which the plate (18) has overlaps (23) which are sized as to respond to the dilatations and contractions occuring in the construction, and the length of the slot (12) is dimensioned such that a space between the end of section (1) and the said overlaps (23) never occurs.

## Revendications

1. Jonction entre un profilé creux ou semi-creux (1) et un profilé principal (2) au moyen d'une pièce de jonction (3) introduite dans l'extrémité du profilé creux ou semi-creux, fabriquée sous forme de découpe de profilé, de pièce forgée ou de fonderie et munie d'une ou de plusieurs broches s'enfichant dans le profilé principal, caractérisée par le fait que la pièce de jonction (3) ne peut, à l'intérieur du profilé creux ou semi-creux (1), se déplacer que dans la direction de l'axe de celui-ci, qu'elle est munie d'au moins deux broches (6) engageables dans des perforations correspondantes (14) du profilé principal (2) et qui y sont fixables au moyen de fiches (8) de forme appropriée qui sont introduites dans des perforations (7) des broches (6), la pièce de jonction (3) pouvant être reculée dans le profilé (1) au moyen d'une vis (11) déplaçable le long d'une fente longitudinale (12), de façon à se trouver entièrement à l'intérieur du profilé (1), ce qui permet de monter le profilé (1) depuis n'importe quel côté, à l'emplacement voulu entre deux profilés principaux (2) déjà en place, et que la pièce de jonction (3) est munie d'un colmatage de joint sous forme d'une garniture d'étanchéité en matière plastique posée dans les rainures (17) ou d'une plaquette (18) en matière synthétique appliquée contre l'extrémité du profilé (1) de telle sorte que la surface (19) de la plaquette vienne prendre place entre la base de la pièce de jonction (3) et la face du profilé (2), et que cette surface (19) présente des passages pour les broches (6), la plaquette étant munie de lèvres (23) qui recouvrent l'extrémité du profilé (1), assurent l'étanchéisation du joint et, de plus, amortissent les bruits provoqués par des mouvements relatifs des profilés, et, enfin, que la pièce de jonction (3) est fixée au profilé (1) par la vis (11).

2. Jonction selon la revendication 1, caractérisée par le fait que la fiche (8) est une tige filetée qui, lorsqu'elle est vissée, fixe la pièce de jonction (3) au profilé (2), mais peut aussi être dévissée lorsqu'il y a lieu de démonter isolément le profilé (1).

3. Jonction selon la revendication 1, caractérisée par le fait que la perforation (7) dans la broche (6) est dirigée obliquement par rapport à l'axe de celle-ci, afin qu'il soit possible, malgré de plus grandes tolérances dans le joint, de serrer la surface (19) de la plaquette de matière plastique (18).

4. Jonction selon la revendication 1, caractérisée par le fait que la fiche (8) présente la forme d'un coin qui, introduit à force, fixe fermement la pièce de jonction (3) et la plaquette interposée (18) au profilé principal (2).

5. Jonction selon la revendication 1, caractérisée par le fait que la nervure (9) est oblique par rapport à la base (4) de la pièce de jonction (3) afin de permettre des raccordements obliques dans le plan de la paroi.

6. Jonction selon la revendication 1, caractérisée par le fait que la nervure (9) est perpendiculaire à la base (4) de la pièce de jonction (3), mais est découpée obliquement afin de permettre la construction d'angles dirigés vers l'intérieur ou l'extérieur, hors du plan de la paroi.

7. Jonction selon la revendication 1, caractérisée par le fait qu'une rondelle de matière synthétique (13) est placée entre la vis (11) et le profilé (1) afin de permettre un glissement insonore.

8. Jonction selon la revendication 1, caractérisée par le fait que la plaquette de matière synthétique (18) présente un bossage (20) qui se coince dans la rainure du profilé (1) abritant la vis (11) afin d'empêcher la plaquette de tomber, obture du même coup cette rainure et, en coopération avec les nervures (21) s'appliquant contre les faces intérieures du profilé (1), empêche la plaquette de glisser ou de tourner.

9. Jonction selon la revendication 1, caractérisée par le fait que la surface (19) de la plaquette (18) présente des encoches (24) permettant le passage de baguettes d'étanchéité ancrées dans des rainures correspondantes du profilé (1).

10. Jonction selon la revendication 1, caractérisée par le fait que la plaquette (18) présente des lèvres de couverture (23) dimensionnées de façon à faire face aux effets de dilatation se produisant dans la construction, et que la longueur de la fente (12) est dimensionnée de telle sorte qu'il ne se produise jamais d'espace libre entre les lèvres (23) et le profilé (1).
